# EUROPÄISCHE PATENTSCHRIFT

(11) **EP 0 816 661 B1**
(45) Veröffentlichungstag und Bekanntmachung des Hinweises auf die Patenterteilung: **13.11.2002**
(21) Anmeldenummer: 97110112.6
(22) Anmeldetag: 20.06.1997
(51) Int. Cl.: F02F 1/40

(54) **Zylinderkopf für eine Brennkraftmaschine**
Cylinder head for internal combustion engine
Culasse pour moteur à combustion

(30) Priorität: 06.07.1996 DE 19627371
(43) Veröffentlichungstag der Anmeldung: 07.01.1998
(73) Patentinhaber: Volkswagen Aktiengesellschaft, 38436 Wolfsburg (DE)
(72) Erfinder: Eduard, Lippert, Dipl.-Ing., 38547 Calberlah (DE)

(56) Entgegenhaltungen:
- DE-A- 1 961 322
- DE-A- 3 838 953
- DE-A- 4 222 801
- DE-C- 19 508 986
- DE-C- 19 542 494
- FR-A- 1 540 089
- US-A- 4 304 199

## Beschreibung

Die Erfindung betrifft einen Zylinderkopf für eine flüssigkeitsgekühlte Brennkraftmaschine gemäß dem Oberbegriff des Patentanspruches 1.

Die Erzielung einer verbesserten Kühlung von temperaturkritischen Bereichen im Zylinderkopf von flüssigkeitsgekühlten Brennkraftmaschinen ist ein wichtiges Ziel bei deren grundsätzlicher Auslegung. So ist beispielsweise aus EP 0 486 771 A1 ein Zylinderkopf für eine flüssigkeitsgekühlte mehrzylindrige Brennkraftmaschine mit einem Gehäuse bekannt, welches im wesentlichen folgende Merkmale aufweist:
- einen Zylinderkopfboden,
- eine beabstandet und im wesentlichen parallel dazu angeordnete Zylinderkopfdecke,
- Längsaußenwände und quer dazu endseitig angeordnete Queraußenwände,
- sich von zumindest einer der Längsaußenwände bis zum Zylinderkopfboden erstreckende Gaswechselkanäle,
- einem zwischen dem Zylinderkopfboden und einem an die Zylinderkopfdecke grenzenden, mindestens eine Nockenwelle aufweisenden Steuerraum angeordneten Kühlwasserraum, welcher durch ein Zwischendeck von diesem Steuerraum getrennt ist,
- wobei der Kühlwasserraum mit im Zylinderkopfboden angeordneten Zuströmöffnungen versehen und derart ausgebildet ist, daß das zuströmende Kühlwasser von diesen Zuströmöffnungen aus temperaturbelastete Bereiche der Gaswechselkanäle und eines Brennraumdaches in aufsteigender Weise umströmt und sich dabei mit einer im Zylinderkopf ausgebildeten Längsströmung des Kühlwassers vermischt.

Ein weiterer Zylinderkopf ist in EP 0 088 157 A1 offenbart, wobei dort insbesondere gemäß Figur 2 Kühlwasser aus einem Kühlwassermantel der Zylinder über Zuströmöffnungen im Zylinderkopfboden gelangt und sich dort mit einer Querströmung des Wassers vermischt und in Längsrichtung fortsetzt. Die dort erkennbare Längsaußenwand weist eine dachförmige Gestalt auf, wobei unterhalb der dachförmigen Ausbildung die Hauptströmung des Kühlwassers im Bereich des Zylinderkopfbodens gehalten werden soll. Dieser Bereich ist jedoch vergleichsweise voluminös gestaltet und die dachförmige Gestalt der Außenwand ist in einem bezüglich des Brennraumes radial beabstandet liegenden Bereich angeordnet.

Des weiteren ist es aus DE-195 08 986 C1, insbesondere aus Figur 2, bekannt, in einem Querstromzylinderkopf einer flüssigkeitsgekühlten mehrzylindrigen Brennkraftmaschine einen Kühlwasserraum in einen oberen und unteren Kühlwasserraum mittels einer Zylinderdecke zu unterteilen. In den beiden hierdurch geschaffenen Teilkühlwasserräumen soll das Kühlwasser in entgegengesetzter Richtung zwecks Erhöhung des Kühleffektes strömen.

Der Erfindung liegt die Aufgabe zugrunde, einen Zylinderkopf für eine flüssigkeitsgekühlte mehrzylindrige Brennkraftmaschine der eingangs genannten Art zu schaffen, welcher eine verbesserte Kühlung im Bereich des Brennraumes aufweist.

Diese Aufgabe wird von einem Zylinderkopf der o.g. Art mit den in Anspruch 1 gekennzeichneten Merkmalen gelöst. Vorteilhafte Ausgestaltungen der Erfindung sind in den abhängigen Ansprüchen benannt.

Die Erfindung sieht vor, zumindest im Bereich von einigen der Zuströmöffnungen zwischen dem Zylinderkopfboden und dem Zwischendeck in der Nähe dieses Zylinderkopfbodens parallel zu diesem ausgerichtete Rippen anzuordnen, welche sich abschnittsweise um den Brennraum herum und quer zwischen Gaswechselkanalwandungen und dem Zwischendeck erstrecken.

Mit dieser Anordnung ist es vermieden, daß über die Zuströmöffnungen eintretendes Kühlwasser vergleichsweise schnell im Kühlwasserraum aufsteigt und abgeführt wird. Die Rippen stellen gewissermaßen ein zumindest teilweise ausgebildetes, weiteres Zwischendeck dar und zwingen das eintretende Kühlwasser dazu, zunächst entlang dieser Rippen im wesentlichen parallel zum Zylinderkopfboden um den Brennraum herum zu strömen und erst anschließend in geodätisch höher liegende Bereiche aufzusteigen.

Die genannte Maßnahme führt zu einer signifikanten Reduktion der am Brennraumdach und der benachbart dazu liegenden Gaswechselkanalwandungen auftretenden Temperaturen und vermeidet dabei das Auftreten einer klopfenden Verbrennung. Das Verschieben der Klopfgrenze führt bekanntlich zu einer Erhöhung des Gesamtwirkungsgrades der Brennkraftmaschine. Des weiteren können die Rippen derart um das Brennraumdach herum gezogen angeordnet sein, daß die darunterliegenden Zuströmöffnungen zumindest weitestgehend überdeckt sind.

In einer besonders bevorzugten Ausführungsform der Erfindung kann der Wärmeübergang in dem temperaturkritischen Bereich zwischen den Rippen und dem Zylinderkopfboden durch noppenartige Vorsprünge vergrößert werden. Diese sind dabei bevorzugterweise dem Zylinderkopfboden zugeordnet.

Die erfindungsgemäße Anordnung ist insbesondere für Querstromzylinderköpfe geeignet, d.h. die zumindest zwei Gaswechselkanäle pro Brennraum sind endseitig gegenüberliegenden Längsaußenwänden zugeordnet. Die brennraumseitigen Öffnungen der Gaswechselkanäle sind hierbei bevorzugt in Längsrichtung des Zylinderkopfes zueinander versetzt angeordnet und eine Öffnung für eine Zündkerze ist infolgedessen zu einer der Längsaußenwände versetzt angeordnet. Hierbei stellt sich auf der gegenüberliegenden Seite eine besonders hohe thermische Belastung des Brennraumdaches ein, so daß in bevorzugter Weise die erfindungsgemäßen Rippen zumindest auf der dieser Zündkerzenöffnung gegenüberliegenden Seite des Brennraumes angeordnet sind.

Unabhängig von einer etwa vorhandenen Zündkerze kann in weiterer vorteilhafter Ausgestaltung zur weiteren Erhöhung des Wärmeüberganges in dem oberhalb der Rippen liegenden Teil des Kühlwasserraumes eine senkrecht zu dieser Rippe verlaufende Leitrippe angeordnet sein. Eine besonders effektive Kühlung stellt sich dabei bei einer am Zwischendeck hängenden Anordnung unter Bildung eines Freiganges zur Rippe ein. Die Leitrippe ist dabei im Querschnitt im wesentlichen U-förmig um einen der Gaswechselkanäle herumgezogen und sorgt dafür, daß auf der einen Seite dieser Leitrippe unmittelbar benachbart zur Gaswechselkanalwandung im wesentlichen die Längsströmung des Kühlwassers im Zylinderkopf stattfindet, während auf der gegenüberliegenden Seite zwischen dieser Leitrippe und dem Zwischendeck im wesentlichen das die Rippen umströmende Kühlwasser weitergeleitet wird.

Ein weiterer Effekt dieser Leitrippen ist das Verdrängen von Kühlwasser in geodätisch tieferliegende und heißere Bereiche.

Weitere Vorteile der Erfindung ergeben sich aus dem nachfolgend anhand einer Zeichnung näher erläuterten Ausführungsbeispiel. Es zeigen:
- **Figur 1**: eine Seitenansicht auf eine Auslaßseite eines Zylinderkopfes,
- **Figur 2**: einen Schnitt entlang der Linie II - II gemäß Figur 1 ,
- **Figur 3**: einen Schnitt entlang der Linie III - III gemäß Figur 2 und
- **Figur 4**: einen Schnitt entlang der Linie IV - IV gemäß Figur 2.

Ein Zylinderkopf für eine nicht gezeigte, flüssigkeitsgekühlte mehrzylindrige Brennkraftmaschine ist aus einem einstückigen Gehäuse gebildet, welches mit einem einem nicht gezeigten Kurbelgehäuse zugewandten Zylinderkopfboden 1 versehen ist und einer beabstandet und im wesentlichen parallel dazu angeordneten Zylinderkopfdecke 2, auf welche im montierten Zustand eine nicht gezeigte Zylinderkopfhaube aufgesetzt ist.
In Längsrichtung L verlaufen Längsaußenwände 3 und 4 sowie endseitig quer dazu Queraußenwände 5 und 6.

Der Zylinderkopf ist als Querstromkopf ausgebildet und weist je Brennraum 7 zwei Gaswechselkanäle 8 und 9 auf.
Diese Gaswechselkanäle 8, 9 erstrecken sich in einer Querrichtung Q und sind dabei als von der einen Längsaußenwand 3 bis zum Brennraum 7 verlaufende Einlaßkanäle und als von der gegenüberliegend angeordneten anderen Längsaußenwand 4 bis zum Brennraum 7 verlaufende Auslaßkanäle ausgebildet. Ein bezüglich seines Verlaufes noch näher zu erläuterndes Zwischendeck 10 erstreckt sich in Querrichtung Q zwischen den Längsaußenwänden 3 und 4 und in Längsrichtung L zwischen den Queraußenwänden 5 und 6 und trennt dabei einen zwischen Zylinderkopfboden 1 und diesem Zwischendeck 10 ausgebildeten Kühlwasserraum 11 von einem geodätisch höher liegend angeordneten Steuerraum 12. Oberhalb dieses Zwischendecks 10 rotiert in dem ölführenden Steuerraum 12, eine nicht gezeigte Nockenwelle in Lagern 13 und in Führungen 14 sind Tassenstößel gleitverschieblich gelagert, während in dem Kühlwasserraum 11 die Gaswechselkanäle 8 und 9 sowie der Brennraum 7 angeordnet sind.

Der Zylinderkopf wird kombiniert vom Kühlwasser in Querrichtung Q und Längsrichtung L durchströmt, wobei Kühlwasser über im Zylinderkopfboden 1 angeordnete und benachbart zu den Längsaußenwänden 3 bzw. 4 liegende Zuströmöffnungen 15 bzw. 16 und über in zwischen den einzelnen Zylindern verlaufenden Querebenen E liegende Zuströmöffnungen 17 dem Zylinderkopf zugeführt wird.

Das Zwischendeck 10 weist gemäß Figur 3 mehrere Abschnitte auf, wobei ein benachbart zur Längsaußenwand 3 liegender Abschnitt 101 zugleich eine Kanalwandung 81 des als Einlaßkanal ausgebildeten Gaswechselkanales 8 bildet, ein sich daran anschließender Abschnitt 102 im wesentlichen parallel zum Zylinderkopfboden 1 verläuft und eine nicht gezeigte Führung für ein nicht gezeigtes und unterhalb der Führungen 14 angeordnetes Gaswechselventil aufnimmt und sich im Anschluß daran ein Abschnitt 103 in Richtung auf die Längsaußenwand 4 erstreckt, an welchem sich ein abfallender Abschnitt 104 anschließt, welcher am Zylinderkopfboden 1 endet und zwischen der Längsaußenwand 4 und sich einen Ölrücklaufkanal 18 begrenzt.

Wie am besten aus Figur 2 ersichtlich, sind jedem Brennraum 7 die beiden nicht gezeigten Gaswechselventile in Längsrichtung L nebeneinanderliegend zugeordnet. Von der Längsaußenwand 3 ausgehend erstrecken sich Zündkerzenschächte 19 bis in ein Brennraumdach 71 und bilden dort eine Zündkerzenöffnung 20. Wie insbesondere aus den Figuren 2 und 3 ersichtlich, erstrecken sich im wesentlichen parallel zum Zylinderkopfboden 1 von der Kanalwandung 81 ausgehend bis zum Abschnitt 104 des Zwischendeckes 10 Rippen 21, welche sich leicht bogenförmig abschnittsweise um den Brennraum 7, gegenüberliegend zur Zündkerzenöffnung 20 erstrecken.
Diese Rippen 21 überdecken die Zuströmöffnung 16 vollständig und die in den Querebenen E liegenden Zuströmöffnungen 17 zumindest abschnittsweise. Des weiteren unterteilen diese Rippen 21 den Kühlwasserraum 11 in diesem Bereich in einen geodätisch tiefer benachbart zum Zylinderkopfboden 1 liegenden Teil 111 sowie einen darüber liegenden Teil 112.
Die Rippen 21 erzwingen bezüglich des über die Zuströmöffnungen 16 eintretenden Kühlwassers eine gezielte Umströmung des Brennraumdaches 71 sowie der benachbart liegenden Kanalwandungen. Gemäß Figur 2 erstreckt sich eine solche Rippe 21 zwischen einer oberhalb der Zuströmöffnung 17 liegenden Kante 211 sowie einer rechts dazu liegenden und nahezu parallel zum Auslaßkanal 9 verlaufenden Kante 212. Bedarfsabhängig können sich diese Rippen 21 über einen größeren Bereich erstrecken.

Für einen nochmals verbesserten Wärmeübergang in diesem temperaturbelasteten Bereich des Brennraumdaches 71 sind in dem Teil 111 des Kühlraumes 11 wärmeübertragungserhöhende. noppenartige Vorsprünge 22 ausgebildet, welche in Abweichung von der Zeichnungsfigur alternativ an den Rippen 21 ausgebildet sein können.

Für eine gezielte Führung des Kühlwasserstromes und zur weiteren Erhöhung der Wärmeübertragung von den temperaturbelasteten Bereichen in das Kühlwasser sind in dem oberhalb der Rippen 21 liegenden Teil 112 des Kühlwasserraumes 11 Leitrippen 23 angeordnet. Diese erstrecken sich bevorzugt im wesentlichen senkrecht zu den Rippen 21 und sind an dem Abschnitt 103 des Zwischendeckes 10 unter Belassung eines Freiganges 24 zu den Rippen 21 ausgebildet.

Wie am besten aus Figur 2 erkennbar ist, erstrecken sich die Leitrippen 23 im wesentlichen U-förmig von der der Rippe 21 in Querrichtung Q gegenüberliegenden Seite um den Gaswechselkanal 8 herum. Die Leitrippen 23 können ferner in einem Bereich zwischen den beiden Gaswechselkanälen 8 und 9 eine Durchbrechung 25 aufweisen.
Diese Leitrippen 23 stellen in ihrer Funktion für die gezielte Führung des Kühlwasserstromes sicher, daß das sich in Längsrichtung L bewegende Kühlwasser und das über die der Längsaußenwand 3 zugeordnete Zuströmöffnungen 17 eintretende Kühlwasser zwischen der Kanalwandung 81 und dieser Leitrippe 23 entlang geführt wird, während das über die Zuströmöffnungen 16 eintretende und die Rippen 21 umströmende Kühlwasser im wesentlichen zwischen diesen Leitrippen 23 und dem Abschnitt 104 des Zwischendeckes 10 abgeführt wird. Die Durchbrechung 25 sorgt zusätzlich für eine gezielte Umströmung des Auslaßkanales 9.
Die weitere Erhöhung der Wärmeübertragung durch diese Leitrippen 23 wird durch deren Verdrängungsfunktion bezüglich des Kühlwassers in geodätisch tiefer liegende, heiße Bereiche erzielt. Dieses wird am besten aus Figur 3 ersichtlich, in der die Leitrippe 23 im Teil 112 des Kühlwasserraumes 11 das Kühlwasser in Richtung auf den Brennraum 7 nach unten verdrängt.
Zur Bildung der Ölrücklaufkanäle 18 weist das Zwischendeck 10, wie deutlich aus Figur 1 erkennbar, steil abfallende Rampen 106 auf.
Zur weiteren Erhöhung eines einwandfreien Wärmeüberganges ist das Zwischendeck 10, wie ebenfalls aus Figur 1 ersichtlich, von der Queraußenwand 5 in Richtung auf die Queraußenwand 6 leicht ansteigend ausgeführt. Diese Ausbildung führt zusammen mit der Längsströmung des Kühlwassers zu einer eindeutigen Abfuhr von im Kühlwasser ausgebildeten Luftblasen, welche andernfalls beim Verbleiben im Kühlwasserraum örtlich zu einem deutlich verschlechterten Wärmeübergang führen würden.

## Patentansprüche

1. Zylinderkopf für eine flüssigkeitsgekühlte mehrzylindrige Brennkraftmaschine, mit einem Gehäuse, welches im wesentlichen folgende Merkmale aufweist:
- einen Zylinderkopfboden (1)
- eine beabstandet und im wesentlichen parallel dazu angeordnete Zylinderkopfdecke (2),
- Längsaußenwände (3, 4) und quer dazu endseitig dazu angeordnete Außenwände (5, 6),
- sich von zumindest einer der Längsaußenwände (3, 4) bis zum Zylinderkopfboden (1) erstreckende Gaswechselkanäle (8, 9),
- einen zwischen dem Zylinderkopfboden (1) und einem an die Zylinderkopfdecke (2) grenzenden, mindestens eine Nockenwelle aufweisenden Steuerraum (12) angeordneten Kühlwasserraum (11), welcher durch ein Zwischendeck (10) vom Steuerraum (12) getrennt ist,
- der Kühlwasserraum (11) ist mit im Zylinderkopfboden (1) angeordneten Zuströmöffnungen (15, 16, 17) versehen und derart ausgebildet, daß das zuströmende Kühlwasser von diesen Zuströmöffnungen (15, 16, 17) aus temperaturbelastete Bereiche der Gaswechselkanäle (8, 9) und eines Brennraumdaches (71) in aufsteigender Weise umströmt und sich mit einer Längs- oder Querströmung des Kühlwassers vermischt,
**dadurch gekennzeichnet, daß** zumindest im Bereich von einigen der Zuströmöffnungen (15, 16, 17) zwischen dem Zylinderkopfboden (1) und dem Zwischendeck (10) in der Nähe des Zylinderkopfbodens (1) im wesentlichen parallel zu diesem ausgerichtete Rippen (21) angeordnet sind, welche sich abschnittsweise um den Brennraum (7) und in Querrichtung (Q) des Zylinderkopfes zwischen einer Kanalwandung (81) eines Gaswechselkanales (8) und einem Abschnitt (104) des Zwischendecks (10) erstrecken.

2. Zylinderkopf nach einem der Ansprüche 1, **dadurch gekennzeichnet, daß** die den Rippen (21) zugeordneten Zuströmöffnungen (16, 17) von diesen Rippen (21) zumindest weitgehend überdeckt sind.

3. Zylinderkopf nach einem oder mehreren der vorhergehenden Ansprüche, **dadurch gekennzeichnet, daß** zumindest in dem zwischen den Rippen (21) und dem Zylinderkopfboden (1) abgeteilten Teil (111) des Kühlwasserraumes (11) wärmeübertragungserhöhende, noppenartige Vorsprünge (22) angeordnet sind.

4. Zylinderkopf nach einem oder mehreren der vorhergehenden Ansprüche, **dadurch gekennzeichnet, daß** pro Brennraum (7) mindestens zwei Gaswechselkanäle (8, 9) vorgesehen sind, von denen einer (8) in der einen (3) und der andere (9) in der gegenüberliegenden Längsaußenwand (4) mündet, der Brennraum (7) mindestens eine zu einer Längsaußenwand (3) versetzte Zündkerzenöffnung (20) aufweist und die Rippen (21) auf der der Zündkerzenöffnung (20) gegenüberliegenden Seite des Brennraumes (7) angeordnet sind.

5. Zylinderkopf nach einem oder mehreren der vorhergehenden Ansprüche, **dadurch gekennzeichnet, daß** in einem zwischen den Rippen (21) und dem Zwischendeck (10) liegenden Teil (112) des Kühlwasserraumes (11) eine im wesentlichen senkrecht zur Rippe (21) verlaufende Leitrippe (23) angeordnet ist.

6. Zylinderkopf nach Anspruch 5, **dadurch gekennzeichnet, daß** die Leitrippe (23) an das Zwischendeck (11) unter Bildung eines Freiganges (24) zur Rippe (21) angeformt ist und sich U-förmig von der der Rippe (21) in Querrichtung (Q) gegenüberliegenden Seite um einen Gaswechselkanal (8) erstreckt.

7. Zylinderkopf nach Anspruch 6, **dadurch gekennzeichnet, daß** sich die Leitrippe (23) bis in einen Bereich zwischen den beiden Gaswechselkanälen (8, 9) eines Brennraumes (7) erstreckt und in diesem Bereich eine Durchbrechung (25) aufweist.

8. Zylinderkopf nach einem oder mehreren der vorhergehenden Ansprüche, **dadurch gekennzeichnet, daß** das Zwischendeck (10) in Längsrichtung (L) der Brennkraftmaschine relativ zum Zylinderkopfboden (1) bzw. der Zylinderkopfdecke (2) geneigt verläuft.

## Claims

1. Cylinder head for a liquid-cooled multi-cylinder internal combustion engine, having a housing which has essentially the following features:
- a cylinder head bottom (1)
- a cylinder head top (2) which is arranged spaced apart from the latter and essentially parallel to it,
- longitudinal outer walls (3, 4) and outer walls (5, 6) arranged transversely with respect thereto at the ends,
- gas exchange ducts (8, 9) which extend from at least one of the longitudinal outer walls (3, 4) to the cylinder head bottom (1),
- a cooling water space (11) which is arranged between the cylinder head bottom (1) and a control space (12) which adjoins the cylinder head top (2) and has at least one camshaft, said cooling water space (11) being divided from the control space (12) by an intermediate transverse wall (10),
- the cooling water space (11) is provided with inflow openings (15, 16, 17) arranged in the cylinder head bottom (1), and said cooling water space (11) is constructed in such a way that the inflowing cooling water flows from these inflow openings (15, 16, 17) in a rising fashion around temperature-loaded regions of the gas exchange ducts (8, 9) and of a combustion chamber roof (71) and mixes with a longitudinal or lateral flow of the cooling water,
**characterized in that** ribs (21) are arranged at least in the region of a number of the inflow openings (15, 16, 17) between the cylinder head bottom (1) and the intermediate transverse wall (10) in the vicinity of the cylinder head bottom (1), are aligned essentially parallel to said cylinder head bottom (1) and extend in certain sections about the combustion chamber (7) and in the transverse direction (Q) of the cylinder head between a duct wall (81) of a gas exchange duct (8) and a section (104) of the intermediate transverse wall (10).

2. Cylinder head according to Claim 1, **characterized in that** the inflow openings (16, 17) which are assigned to the ribs (21) are at least largely covered by these ribs (21).

3. Cylinder head according to one or more of the preceding claims, **characterized in that** heat-transmission-promoting, knob-like projections (22) are arranged at least in the part (111) of the cooling water space (11) which is separated off between the ribs (21) and the cylinder head bottom (1).

4. Cylinder head according to one or more of the preceding claims, **characterized in that** at least two gas exchange ducts (8, 9) are provided per combustion chamber (7), one (8) of which gas exchange duct opens into the one longitudinal outer wall (3) and the other (9) of which opens into the longitudinal outer wall (4) opposite, the combustion chamber (7) has at least one sparkplug opening (20) which is offset with respect to a longitudinal outer wall (3), and the ribs (21) are arranged on the side of the combustion chamber (7) which is opposite the sparkplug opening (20).

5. Cylinder head according to one or more of the preceding claims, **characterized in that** a guide rib (23) which runs essentially perpendicularly with respect to the rib (21) is arranged in a part (112) of the cooling water space (11) which lies between the ribs (21) and the intermediate transverse wall (10).

6. Cylinder head according to Claim 5, **characterized in that** the guiding rib (23) is integrally formed onto the intermediate transverse wall (11) forming a free access space (24) to the rib (21), and extends around a gas exchange duct (8) in a U shape from the side lying opposite the rib (21) in the transverse direction (Q).

7. Cylinder head according to Claim 6, **characterized in that** the guiding rib (23) extends into a region between the two gas exchange ducts (8, 9) of a combustion chamber (7) and has a breakthrough (25) in this region.

8. Cylinder head according to one or more of the preceding claims, **characterized in that** the intermediate transverse wall (10) runs at an incline in the longitudinal direction (L) of the internal combustion engine in relation to the cylinder head bottom (1) and the cylinder head top (2), respectively.

## Revendications

1. Culasse pour un moteur à combustion interne à plusieurs cylindres refroidi à l'eau, avec un corps qui présente essentiellement les caractéristiques suivantes:
- un fond de culasse (1),
- un chapeau de culasse (2) disposé à distance et sensiblement parallèlement à celui-ci,
- des parois extérieures longitudinales (3, 4) et des parois extérieures (5, 6) disposées transversalement à celles-ci et à l'extrémité de celles-ci,
- des canaux d'échange gazeux (8, 9) s'étendant depuis au moins une des parois extérieures longitudinales (3, 4) jusqu'au fond de culasse (1),
- un volume d'eau de refroidissement (11) disposé entre le fond de culasse (1) et un espace de commande (12) adjacent au chapeau de culasse (2) et présentant au moins un arbre à cames, qui est séparé de l'espace de commande (12) par un plateau intermédiaire (10),
- le volume d'eau de refroidissement (11) est pourvu d'ouvertures d'entrée (15, 16, 17) disposées dans le fond de culasse (1) et est formé de telle manière que l'eau de refroidissement entrante en provenance de ces ouvertures d'entrée (15, 16, 17) parcoure, de façon ascendante, des zones sollicitées en température des canaux d'échange gazeux (8, 9) et d'un toit (71) de la chambre de combustion et se mélange avec un courant longitudinal ou transversal de l'eau de refroidissement,
**caractérisée en ce qu'**au moins dans la région de quelques-unes des ouvertures (15, 16, 17) entre le fond de culasse (1) et le plateau intermédiaire (10), des nervures (21) sont disposées à proximité du fond de culasse (1), sensiblement parallèlement à celui-ci, qui s'étendent par portions autour de la chambre de combustion (7) et en direction transversale (Q) de la culasse entre une paroi de canal (81) d'un canal d'échange gazeux (8) et une partie (104) du plateau intermédiaire (10).

2. Culasse suivant la revendication 1, **caractérisée en ce que** les ouvertures d'entrée (16, 17) associées aux nervures (21) sont recouvertes au moins largement par ces nervures (21).

3. Culasse suivant une ou plusieurs des revendications précédentes, **caractérisée en ce que** des saillies (22) en forme de bosses, augmentant le transfert de chaleur, sont disposées au moins dans la partie (111) du volume d'eau de refroidissement (11) partagée entre les nervures (21) et le fond de culasse (1).

4. Culasse suivant une ou plusieurs des revendications précédentes, **caractérisée en ce qu'**il est prévu par chambre de combustion (7) au moins deux canaux d'échange gazeux (8, 9), dont un (8) débouche dans une première paroi extérieure longitudinale (3) et dont l'autre (9) débouche dans la paroi extérieure longitudinale opposée (4), **en ce que** la chambre de combustion (7) présente au moins une ouverture de bougie d'allumage (20) déportée vers une paroi extérieure longitudinale (3) et **en ce que** les nervures (21) sont disposées sur le côté de la chambre de combustion (7) opposé à l'ouverture de bougie d'allumage (20).

5. Culasse suivant une ou plusieurs des revendications précédentes, **caractérisée en ce qu'**une nervure de guidage (23) orientée sensiblement perpendiculairement à la nervure (21) est disposée dans une partie (112) du volume d'eau de refroidissement (11) située entre les nervures (21) et le plateau intermédiaire (10).

6. Culasse suivant la revendication 5, **caractérisée en ce que** la nervure de guidage (23) est façonnée sur le plateau intermédiaire (10) en formant un passage libre (24) vers la nervure (21) et s'étend en forme de U autour d'un canal d'échange gazeux (8) à partir du côté opposé à la nervure (21) en direction transversale (Q).

7. Culasse suivant la revendication 6, **caractérisée en ce que** la nervure de guidage (23) s'étend jusque dans une région située entre les deux canaux d'échange gazeux (8, 9) d'une chambre de combustion (7) et présente dans cette région une interruption (25).

8. Culasse suivant une ou plusieurs des revendications précédentes, **caractérisée en ce que** le plateau intermédiaire (10) est incliné, dans le sens longitudinal (L) du moteur à combustion interne, par rapport au fond de culasse (1), respectivement par rapport au chapeau de culasse (2).
